# EUROPÄISCHE PATENTSCHRIFT

(11) **EP 0 508 031 B1**
(45) Veröffentlichungstag und Bekanntmachung des Hinweises auf die Patenterteilung: **31.08.1994**
(21) Anmeldenummer: 91810953.9
(22) Anmeldetag: 01.01.1992
(51) Int. Cl.: B41F 31/04

(54) **Farbkasten-Einsatz für eine Rotationsdruckmaschine**
Ink duet element for a rotary printing machine
Bac d'encrage pour une machine d'impression rotative

(30) Priorität: 10.04.1991 EP 91810261
(43) Veröffentlichungstag der Anmeldung: 14.10.1992
(73) Patentinhaber: SGE AG, CH-3326 Krauchthal (CH)
(72) Erfinder: Fenzel, Herman, CH-2502 Biel (CH)
(74) Vertreter: AMMANN PATENTANWAELTE AG BERN

(56) Entgegenhaltungen:
- US-A- 512 562
- US-A- 3 561 360

## Beschreibung

Bei Rotationsdruckmaschinen mit Mehrfarbendruck werden die verschiedenen Farben über Farbkästen auf den Duktor gegeben (siehe z.B. US-A-512 562), wobei in der Regel der der Farbwechselvorgang sehr zeitaufwendig und mühsam ist und erfordert, dass die Farbkästen entweder an der Maschine gereinigt werden oder ausgewechselt werden. Die Wechsel- bzw. Reinigungsverfahren sind nicht nur zeitaufwendig sondern bringen auch die Gefahr mit sich, dass Teile der Rotationsdruckmaschine verschmutzt werden.

Es ist davon ausgehend Aufgabe der vorliegenden Erfindung eine Vorrichtung anzugeben, die es erlaubt, rasch und bequem die verschiedenen Farben an den Duktor zu bringen und die es weitgehendst vermeidet, die durch den Farbwechsel bedingte Reinigung der Rotationsdruckmaschine durchführen zu müssen. Die Vorrichtung die diese Aufgabe löst, ist in den Patentansprüchen definiert.

Die Erfindung wird im folgenden anhand einer Zeichnung von Ausführungsbeispielen näher erläutert.
- Fig. 1: zeigt in perspektivischer Draufsicht ein erstes Ausführungsbeispiel eines erfindungsgemässen Farbkasten-Einsatzes,
- Fig. 2: zeigt den eingehängten Farbkasten-Einsatz gemäss Fig. 1 im Schnitt,
- Fig. 3: zeigt eine Ausführungsvariante des Farbkastens von Fig. 1, und
- Fig. 4: zeigt, teilweise geschnitten, ein zweites Ausführungsbeispiel eines erfindungsgemässen Farbkasten-Einsatzes.

Der Einsatz 1 weist einen rechteckigen Grundriss auf, wobei Boden 2 und damit die beiden Querseiten 3, ungefähr diagonal verlaufen, um dem Farbkasten-Einsatz ein trichterförmiges Aussehen zu geben. Dabei verläuft der Boden 3 logischerweise von der griffseitigen Längsseite 4 oben zu der anderen Längsseite 5 unten, an welcher ein Schieber 6 angeordnet ist. Der Schieber 6 ist in Nuten 7 in den Querseiten 3 geführt und entweder so angepasst, dass er selbsthemmend ist oder mittels Federn 8 gebremst wird. Zwecks besserer Handhabung weist der Schieber eine Grifföffnung 9 auf.

An der anderen Längsseite 4 ist, ungefähr parallel zum Schieber, ein Griff 10 angeordnet, der über ein Winkelstück 11 mit der Längsseite 4 verbunden ist. Die Unterseite des Winkelstücks hat gemäss Fig. 2 die Aufgabe, den Rand 12 des Farbkastens 13 zu umfassen, um den Einsatz im Farbkasten zu halten. In Fig. 2 erkennt man ferner das Farbmesser 14 und den Duktor 15.

Aus der Beschreibung geht hervor, dass der Farbkasten-Einsatz gedacht ist, in bestehende Farbkästen eingehängt zu werden, so dass an den Druckmaschinen keinerlei Veränderungen vorgenommen werden müssen. Die einzelnen Farbkästen sind an den Griffen leicht transportierbar und können auf dazu geeigneten Transporteinrichtungen angeordnet werden.

In Fig. 3 ist in Seitenansicht eine Ausführungsvariante dargestellt, in welcher ein Deckel 16 an einem Scharnier 17 angelenkt ist, derart, dass der Deckel einerseits den Farbkasten-Einsatz abschliesst und andererseits in der strichpunktiert dargestellten Stellung verhindert, dass Farbe aus dem Einsatz in Teile der Druckmaschine gelangen kann.

In Figur 4 ist ein zweites, bevorzugtes Ausführungsbeispiel eines Farbkasten-Einsatzes dargestellt, mit dem noch weniger Farbverluste auftreten können und der dadurch ein noch schnelleres Umrüsten ermöglicht als das erste Ausführungsbeispiel.

Auch der Einsatz 21 gemäss Figur 4 weist einen rechteckigen Grundriss auf, und der Boden 22 sowie die entsprechenden Kanten der beiden Querseiten 23 verlaufen ungefähr diagonal zur Vorderseite 25, an der der Schieber 26 angeordnet ist. Der Schieber läuft in Nuten 27 in den Querseiten und ist entweder wie gezeichnet selbsthemmend konstruiert oder er kann mittels Federn gebremst werden. Zur besseren Handhabung weist der Schieber zwei Oeffnungen 28 auf. Im Unterschied zu der Ausführungsform gemäss Figur 2 ist vor dem Schieber - vom Duktor 15 aus gesehen - eine Vorderwand 43 in den Seitenwänden eingelassen, die bis fast ganz nach unten reicht und einen schmalen Schlitz 44 offen lässt, um die Farbmenge bei offenem Schieber zu verringern. Aus Figur 4 ist ersichtlich, dass die Vorderwand unten die gleiche Krümmung wie die Seitenwände aufweist.

An der anderen Längsseite 24 ist über ein Winkelstück 29 ein Griff 30 angeordnet, wobei das Winkelstück den Rand 31 des Farbkastens 32 umfasst. Das Farbmesser 34 ist mit einem Befestigungsteil 38 am Farbkasten 32 befestigt und wird durch einen Stössel 33 an den Duktor 15 gepresst, wobei der Stössel durch eine Stellschraube 35 eingestellt wird. Ferner weist der Farbkasten 32 einen Griff 36 auf, an dem dieser mitsamt dem Stössel und Einstelleinrichtung um eine Achse 37 nach unten geschwenkt werden kann.

Ein Vergleich der Figuren 2 und 4 zeigt, dass ein wesentlicher Unterschied zwischen den beiden Ausführungsbeispielen darin besteht, dass der Boden 22 und die entsprechenden Kanten der Querseiten 23 sowie die Vorderseite 25 zum Duktor hin verlängert sind derart, dass ein sehr kleiner Abstand zwischen dem Duktor und der Vorderseite, bzw. Vorderkante 39 des Bodens entsteht und sich dadurch sehr wenig Farbe in diesem Bereich ansammeln kann. Ausserdem können beim Abnehmen des Einsatzes eventuell verbliebene Farbreste durch diese Vorderkante 39 abgestreift werden.

Ein weiterer Unterschied zum ersten Ausführungsbeispiel ergibt aus dem Absatz 40 am Knick im Boden resp. in den Seitenwänden, dem ein Absatz 41 in den Seitenwänden 42 des Farbkastens 32 entspricht. Diese Absätze wirken zusammen mit dem Winkelstück 29 am Griff, um eine definierte Lage des Einsatzes gegenüber dem Farbkasten und Farbmesser zu erreichen.

Auch dieser Farbkasten weist einen mit Scharnieren angelenkten Deckel 16 auf.

## Patentansprüche

1. Farbkasten-Einsatz für eine Rotationsdruckmaschine, mit einem Griff (10, 30) an einer ersten Längsseite (4, 24) des Einsatzes (1, 21), einem Schieber (6, 26) an dessen gegenüberliegenden, dem Duktor (15) zuzuwendenden Vorderseite (5, 25) und einem zwischen dem Griff und der ersten Längsseite angeordneten Winkelstück (11, 29) zum Einhängen des Einsatzes am Aussenrand (12, 31) des Farbkastens (13, 32) der Rotationsdruckmaschine.

2. Einsatz nach Anspruch 1, dadurch gekennzeichnet, dass der Boden (2, 22) und die Querseiten (3, 23) des Einsatzes von der ersten Längsseite (4, 24) oben zur Vorderseite (5, 25) unten etwa diagonal verlaufen.

3. Einsatz (21) nach Anspruch 1 oder 2, dadurch gekennzeichnet, dass der untere Teil der Vorderseite (25) und die entsprechenden Teile der Querseiten (23) der Krümmung des Duktors (15) angepasst sind derart, dass die Vorderkante (29) der Vorderseite (25) und des Bodens (22) im eingesetzten Zustand einen kleinen Abstand zum Duktor aufweist.

4. Einsatz nach Anspruch 3, dadurch gekennzeichnet, dass die diagonalen Querseiten (23) einen Absatz (40) und die Seitenwände (42) des Farbkastens (32) einen entsprechenden Absatz (41) aufweisen, um zusammen mit dem Winkelstück (29) dem Einsatz (21) eine definierte Stellung zu gewährleisten.

5. Einsatz nach Anspruch 3 oder 4, dadurch gekennzeichnet, dass vor dem Schieber (26), vom Duktor aus gesehen, eine unten einen schmalen Schlitz (44) offen lassende und der Krümmung angepasste Vorderwand (43) angeordnet ist.

6. Einsatz nach einem der Ansprüche 1 bis 5, dadurch gekennzeichnet, dass der Schieber (6, 26) in Nuten (7, 27) in den Querseiten (3, 23) geführt und gegebenenfalls mit Federn (8) beaufschlagt ist.

7. Einsatz nach einem der Ansprüche 1 bis 6, dadurch gekennzeichnet, dass ein Deckel (16) derart am Winkelstück angelenkt (17) ist, dass er entweder den Einsatz verschliesst oder aufgeklappt einen Teil der Druckmaschine abdeckt.

## Claims

1. Ink tray for the fountain of a rotary printing machine, comprising a handle (10, 30) formed to a first long side (4, 24) of the tray (1, 21), a slider (6, 26) at the front side (5, 25) of the tray to be directed towards the duct roller (15), and an elbow part (11, 29) disposed between the handle and the first long side for hanging up the tray at the outer border (12, 31) of the fountain (13, 32) of the rotary printing machine.

2. The tray of claim 1, characterised in that the bottom (2, 22) and the lateral sides (3, 23) of the tray are running about diagonally from the top of the first long side (4, 24) to the bottom of the front side (5, 25).

3. The tray of claim 1 or 2, characterised in that the lower portion of the front side (25) and the corresponding portions of the lateral sides (23) are adapted to the curvature of the duct roller (15) in such a manner that the front edge (29) of the front side (25) and of the bottom (22) are at a short distance from the duct roller when the tray is inserted.

4. The tray of claim 3, characterised in that the diagonally shaped lateral sides (23) comprise a shoulder (40) and the side walls (42) of the fountain (32) a shoulder (41) corresponding thereto in order to provide, together with the elbow part (29), a well defined position for the tray.

5. The tray of claim 3 or 4, characterised in that a front wall (43) is provided in front of the slider (26), seen from the duct roller, said front wall leaving open a narrow slot (44) at the bottom and being adapted to the curvature of the duct roller.

6. The tray of any one of claims 1 to 5, characterised in that the slider (6, 26) is guided in grooves (7, 27) disposed in the lateral sides (3, 23) and is optionally loaded by springs (89.

7. The tray of any one of claims 1 to 6, characterised in that a cover (16) is articulated (17) to the elbow part in such a manner that it either closes the tray or, when opened, covers a portion of the printing machine .

## Revendications

1. Bac d'encrage pour l'encrier d'une imprimeuse rotative, comprenant une manche (10, 30) sur un premier grand côté (4, 24) du bac d'encrage (1, 21), une palette (6, 26) arrangée sur le côté frontal (5, 25) opposé au premier grand côté et faisant face au rouleau encreur (15), et une partie coudée (11, 29) disposée entre la manche et le premier grand côté pour suspendre le bac au bord extérieur (12, 31) de l'encrier (13, 32) de l'imprimeuse rotative.

2. Bac d'encrage selon la revendication 1, caractérisé en ce que le fond (2, 22) et les côtés latéraux (3,23) du bac d'encrage s'étendent à peu près diagonalement depuis le haut du premier grand côté (4, 24) vers le bas du côté frontal (5, 25).

3. Bac d'encrage selon la revendication 1 ou 2, caractérisé en ce que la partie inférieure du côté frontal (25) et les parties correspondantes des côtés latéraux (23) sont adaptées à l'incurvation du rouleau encreur (15), le bord frontal (29) du côté frontal (25) et du fond (22) ayant une petite distance du rouleau encreur lorsque le bac est inséré.

4. Bac d'encrage selon la revendication 3, caractérisé en ce que les côtés latéraux en diagonale (23) présentent un gradin (40) et les parois latérales (42) de l'encrier (32) présentent également un gradin (41) correspondant afin de pourvoir, conjointement avec la partie coudée (29), une position définie au bac d'encrage (21).

5. Bac d'encrage selon la revendication 3 ou 4, caractérisé en ce qu'une paroi frontale (43) est disposée devant la palette (26), vu depuis le rouleau encreur, cette paroi frontale laissant ouverte en bas une fente étroite (44) et étant adaptée à l'incurvation du rouleau encreur.

6. Bac d'encrage selon l'une quelconque des revendications 1 à 5, caractérisé en ce que la palette (6, 26) est guidée dans des rainures (7, 27) des côtés latéraux (3, 23) et est éventuellement chargée par des ressorts (8).

7. Bac d'encrage selon l'une quelconque des revendications 1 à 6, caractérisé en ce qu'un couvercle (16) est articulé (17) à la partie coudée de façon ou bien à fermer le bac d'encrage ou bien à couvrir une partie de l'imprimeuse lorsqu' il est ouvert.
